# EUROPÄISCHE PATENTANMELDUNG

(11) **EP 4 249 173 A1**
(43) Veröffentlichungstag der Anmeldung: **27.09.2023**
(21) Anmeldenummer: 23160252.5
(22) Anmeldetag: 06.03.2023
(51) Int. Cl.: B25F 5/00

(54) **ELEKTROGERÄT**

(30) Priorität: 21.03.2022 DE 202022101463 U
(71) Anmelder: Einhell Germany AG, 94405 Landau / Isar (DE)
(72) Erfinder: Friedl, Andreas, 94405 Landau/Isar (DE)
(74) Vertreter: Hofstetter, Schurack & Partner

(57) **Zusammenfassung**

Ein Elektrogerät (10) in Form eines Werkzeugs, Garten- oder Reinigungsgeräts, weist auf eine Werkzeug- und/oder Bearbeitungseinheit (16), eine Antriebseinheit, welche die Werkzeug- und/oder Bearbeitungseinheit (16) antreibt, und eine Akkupack-Schnittstelle (26), an welche zumindest ein Akkupack (28) zur Versorgung der Antriebseinheit mit elektrischer Energie mechanisch und/oder elektrisch koppelbar ist. Es ist vorgesehen, dass die Akkupack-Schnittstelle (26) um eine Drehachse verschwenkbar ausgebildet ist und die Akkupack-Schnittstelle (26) über eine Fixiereinheit (30) in einer ersten Position insbesondere temporär festsetzbar ist.

## Beschreibung

Die vorliegende Erfindung betrifft ein Elektrogerät mit den Merkmalen des unabhängigen Anspruchs 1.

Im Stand der Technik sind Elektrogeräte bekannt, die mit einem Akkupack betrieben werden können. Derartige Elektrogeräte weisen in der Regel eine Akkupack-Schnittstelle auf, an welche der Akkupack mechanisch und/oder elektrisch koppelbar ist. Die Akkupack-Schnittstelle ist in der Regel ein fester Bestandteil des Gehäuses des Elektrogeräts. Aufgrund dessen besteht jedoch der Nachteil, dass die Elektrogeräte im Bereich der Akkupack-Schnittstelle relativ breit gebaut sind, was sich negativ auf das Design des Elektrogeräts auswirkt. Darüber hinaus kann es aber dennoch auch vorkommen, dass die Akkupack-Schnittstelle trotz der breiten Bauweise nur schwer zugänglich sind, wodurch wiederrum das Koppeln des Akkupacks für den Bediener erschwert wird.

Der vorliegenden Erfindung liegt daher die Aufgabe zugrunde, ein Elektrogerät zur Verfügung zu stellen, dessen Akkupack-Schnittstelle unabhängig von der Bauweise des Elektrogeräts für einen Bediener leicht zugänglich ist.

Die genannte Aufgabe wird gelöst durch ein Elektrogerät mit den Merkmalen des unabhängigen Anspruchs. Weitere vorteilhafte Ausgestaltungen und Weiterbildungen der Erfindung sind in den jeweils abhängigen Ansprüchen angegeben.

Die Erfindung betrifft ein Elektrogerät in Form eines Werkzeugs, Garten- oder Reinigungsgerätes. Zu den Werkzeugen können beispielsweise sämtliche Schraub-und/oder Bohrgeräte mit oder ohne Schlagimplus, Stemmgeräte, Schleifgeräte, Schneidgeräte, Fräsmaschinen und so weiter gehören. Als Gartengerät können beispielsweise Heckenscheren, Trimmer, Kettensäge, Rasenmäher und so weiter umfasst sein. Als Reinigungsgerät können beispielsweise Staubsauger, Hartbodenreiniger, Fenstersauger, Kehrgeräte und so weiter denkbar sein. Die hier genannte Auflistung möglicher Geräte soll nicht einschränkend zu verstehen sein, sondern sollen lediglich mögliche Beispiele darstellen.

Das Elektrogerät weist eine Werkzeug- und/oder Bearbeitungseinheit auf. Je nach Ausbildung des Elektrogeräts kann es sich bei der Werkzeug- und/oder Bearbeitungseinheit um eine Schneid-, Trimm-, Bohr-, Schraub-, Schlag, Säge-, Kehr-, Reinigungs-, Saugvorrichtung und so weiter handeln. Die Werkzeug- und/oder Bearbeitungseinheit kann rotierend, oszillierend, schlagend, schneidend und umlaufend ausgebildet sein und/oder saugende Funktionen oder dergleichen aufweisen.

Das Elektrogerät weist weiter eine Antriebseinheit auf, welche die Werkzeug- und/oder Bearbeitungseinheit antreibt. Bei der Antriebseinheit kann es sich um einen Elektromotor handeln. Der Elektromotor kann durch einen bürstenlosen Motor oder durch einen Bürstenmotor gebildet sein.

Das Elektrogerät weist eine Akkupack-Schnittstelle auf, an welcher zumindest ein Akkupack zur Versorgung der Antriebseinheit mit elektrischer Energie mechanisch oder elektrisch koppelbar ist. Die Akkupack-Schnittstelle kann Kontaktelemente und/oder Halteelemente aufweisen, an welche der Akkupack mechanisch und/oder elektronisch koppelbar ist.

Der Akkupack als solcher kann eine Schnittstelle aufweisen, die korrespondierend zu der Akkupack-Schnittstelle des Elektrogeräts ausgebildet ist. Die Schnittstelle des Akkupacks kann durch ein oder mehrere elektrische Steck- und/oder Klemm- und/oder Rastkontakte oder dergleichen gebildet sein. Die ein oder mehreren Steck- und/oder Klemm- und/oder Rastkontakte können durch Tulpenkontakte oder Schwertkontakte gebildet sein.

Die Koppelung zwischen der Akkupack-Schnittstelle des Elektrogeräts und des Akkupacks kann zu jederzeit gelöst werden, ohne dass dabei das Elektrogerät oder der Akkupack selbst beschädigt werden.

Bei dem Elektrogerät ist vorgesehen, dass die Akkupack-Schnittstelle um eine Drehachse verschwenkbar ausgebildet ist. Die Akkupack-Schnittstelle ist über eine Fixiereinheit in einer ersten Position festsetzbar und/oder feststellbar, d.h. die Akkupack-Schnittstelle kann durch die Fixiereinheit zumindest temporär in der ersten Position festgesetzt werden.

Der Vorteil einer solchen verschwenkbaren Akkupack-Schnittstelle kann darin liegen, dass diese zum Koppeln oder Entkoppeln des Akkupacks in der zweiten Position leichter zugänglich ist. Darüber hinaus kann das Elektrogerät auch in seiner Gehäuseform schlanker gehalten werden, da der Akkupack durch die verschwenkbare Akkupack-Schnittstelle deutlich weiter im Gehäuse des Elektrogeräts integriert werden kann.

Die Fixiereinheit kann wenigstens ein Fixierelement umfassen, welches die Akkupack-Schnittstelle, insbesondere temporär, in der ersten Position festsetzt.

Weiterhin kann das Elektrogerät einen Entriegelungsmechanismus aufweisen, über welche das Fixierelement derart lösbar ist, so dass die Akkupack-Schnittstelle von der ersten Position in eine zweite Position verschwenken kann, d.h. durch den Entriegelungsmechanismus kann die temporäre Fixierung der Akkupack-Schnittstelle aufgehoben werden und die Akkupack-Schnittstelle kann in die zweite Position verschwenken.

Die Akkupack-Schnittstelle kann ein Gehäuse umfassen, welches eine Aufnahme für das Fixierelement bereitstellt, d.h. zum Festsetzen der Akkupack-Schnittstelle in der ersten Position kann das Fixierelement der Fixiereinheit in die Aufnahme zumindest abschnittsweise eingreifen. Die Aufnahme kann als eine Art Tasche oder dergleichen ausgebildet sein, die in das Gehäuse der Akkupack-Schnittstelle integriert ist. Die Aufnahme kann einen Querschnitt aufweisen, welcher zumindest näherungsweise dem Querschnitt des Fixierelements entspricht. Das Fixierelement kann beispielsweise einen runden, eckigen oder ovalen Querschnitt oder dergleichen aufweisen.

Der Entriegelungsmechanismus kann eine Schalt- und/oder Betätigungseinheit aufweisen. Die Schalt- und/oder Betätigungseinheit kann beispielsweise durch einen Schalter, eine Taste, einen Druckknopf oder dergleichen gebildet sein.

Gemäß einem Ausführungsbeispiel kann die Schalt- und/oder Betätigungseinheit und damit der Entriegelungsmechanismus manuell betätigbar sein, d.h. der Bediener des Elektrogeräts kann die Schalt- und/oder Betätigungseinheit selbstständig bedienen, wenn er beispielsweise den Akkupack entweder an der Akkupack-Schnittstelle koppeln oder von der Akkupack-Schnittstelle lösen möchte.

Gemäß einem alternativen Ausführungsbeispiel kann die Schalt- und/oder Betätigungseinrichtung und damit der Entriegelungsmechanismus drahtlos ansteuerbar sein. Hierfür kann die Schalt- und/oder Betätigungseinrichtung, beispielsweise via Bluetooth, Wifi, Funk, Infrarot oder dergleichen mit einer externen Benutzerschnittstelle in Verbindung stehen. Selbstverständlich wären hier auch jegliche weitere Sender- und/oder Empfängereinheiten denkbar. Über die Benutzerschnittstelle kann insbesondere ein Befehl zum Lösen des Fixierelements und damit zum Freigeben der Akkupack-Schnittstelle und/oder zum Blockieren des Fixierelements und damit zum Festsetzen der Akkupack-Schnittstelle gegeben werden.

Bei der externen Benutzerschnittstelle kann es sich um ein mobiles Endgerät, wie beispielsweise Smartphone, Smartwatch, Tablet oder dergleichen handeln.

Der Entriegelungsmechanismus kann Bestandteil der Fixiereinheit sein und/oder der Schalt- und/oder Betätigungseinheit. Selbstverständlich kann es sich bei dem Entriegelungsmechanismus auch um einen separaten Mechanismus handeln, der zwischen der Fixiereinheit und der Schalt-und/oder Betätigungseinheit zwischengeschaltet ist.

Der Entriegelungsmechanismus kann beispielsweise auf einem mechanischen Prinzip basieren. Beispielswiese kann der Entriegelungsmechanismus Bestandteil der Fixiereinheit und der Schalt- und/oder Betätigungseinheit sein. Insbesondere kann die Fixiereinheit auf der zur Schalt- und/oder Betätigungseinheit zugewandten Seite zumindest abschnittsweise durch eine Schräge bzw. durch ein Schrägelement gebildet sein, entlang welcher die Schalt- und/oder Bedieneinheit gleiten kann. Die Schalt-und/oder Bedieneinheit kann insbesondere entlang der Schräge gleiten, wenn die Schalt- und/oder Bedieneinheit betätigt ist und die Fixierung der Akkupack-Schnittstelle gelöst werden soll. Durch das Gleiten der Schalt- und/oder Bedieneinheit entlang der Schräge kann die Fixiereinheit mit ihrem Fixierelement derart angehoben werden, so dass das Fixierelement aus der Aufnahme austritt und die Akkupack-Schnittstelle zum Verschwenken in die zweite Position freigegeben wird. Bei gelöster bzw. unbetätigter Schalt- und/oder Bedieneinheit kann diese entlang der Schräge der Fixiereinheit zurück in die Ausgangsposition gleiten.

Gemäß alternativen Ausführungsbeispielen kann der Entriegelungsmechanismus auch auf einem elektrischen, hydraulischen oder elektromagnetischen Prinzip basieren. Selbstverständlich kann der Entriegelungsmechanismus auch durch sämtliche weitere mechanische Ausgestaltungs- und/oder Konstruktionsformen umfassen, wie zum Beispiel Seilzugsystem, insbesondere Bowdensystem, ein Gestänge, einem Push-to-Open Verriegelung oder dergleichen. Auch Kombinationen der verschiedenen Prinzipien zum Ansteuern und/oder Ausbilden des Entriegelungsmechanismus wären denkbar und sollen hiermit umfasst sein.

Bei der ersten Position kann es sich um eine eingeklappte Position der Akkupack-Schnittstelle handeln, d.h. die Akkupack-Schnittstelle kann sich in dieser ersten Position möglichst nah am Gehäuse des Elektrogeräts bzw. am Gehäuse des Elektrogeräts befinden. Während es sich bei der ersten Position um eine eingeklappte Position der Akkupack-Schnittstelle handelt, kann die zweite Position der Akkupack-Schnittstelle einer ausgeklappten Position entsprechen. D.h. bei dieser zweiten Position kann die Akkupack-Schnittstelle gegenüber der ersten Position verschwenkt sein und somit beabstandet zum Gehäuse des Elektrogeräts angeordnet sein.

Weiterhin kann vorgesehen sein, dass ein Winkel zwischen der ersten Position und der zweiten Position ca. 2° bis ca. 270°, vorzugsweise ca. 30° bis 50°, beträgt. Es können aber auch sämtliche beliebig weitere Verschwenkwinkel denkbar sein.

Der Akkupack kann als Wechselakkupack ausgebildet sein, d.h. der Akkupack kann wechselbar sein oder gegen einen anderen Akkupack austauschbar sein. Insbesondere kann der Akkupack als Wechselakkupack bzw. als Systemakkupack ausgebildet sein, was so viel bedeutet, dass der Akkupack neben dem hier vorliegenden Elektrogerät universell zur elektrischen Energieversorgung für verschiedene Elektrogeräte, beispielsweise eines Elektrowerkzeuges, elektrischen Gartengeräts, Haushaltsgeräts, Fahrzeuge oder dergleichen verwendet werden kann. Der wenigstens eine Akkupack kann wenigstens ein Akkupackgehäuse umfassen, innerhalb welcher zumindest eine Akkuzelle angeordnet ist. Bei der zumindest einen Akkuzelle kann es sich insbesondere um eine Lithium-Ionen-Akkuzelle handeln. Die Nennung von Lithium-Ionen soll nicht einschränkend zu verstehen sein. Denn die zumindest eine Akkuzelle kann beispielsweise auch durch eine Nickel-Cadmium-Akkuzelle, Lithium-Polymer-Akkuzelle oder sonstigen weiteren denkbaren Akkuzellen gebildet sein. Vorzugsweise können innerhalb des wenigstens einen Akkupackgehäuses auch mehrere Akkuzellen, beispielsweise fünf Akkuzellen oder zehn Akkuzellen angeordnet sein. Die mehreren Akkuzellen können untereinander in Reihe und/oder parallel geschalten sein.

Das Akkupackgehäuse kann ein- oder mehrteilig ausgebildet sein. Vorzugsweise kann das Akkupackgehäuse zweiteilig, bestehend aus einem Unterteil und einem Oberteil, gebildet sein. Innerhalb des Akkupackgehäuses kann ein Leitungsträger vorgesehen sein, welcher mit der zumindest einen Akkuzelle elektrisch verbunden ist. Der elektrische Leitungsträger kann durch eine Leiterplatine bzw. Platine gebildet sein. Auf dem elektrischen Leitungsträger können verschiedene elektronische Bauteile, beispielweise ein Taster, Leistungs-Mosfet etc. montiert sein. Der Akkupack kann zudem mit einem Batteriemanagement-System ausgestattet sein.

Das Gehäuse der Akkupack-Schnittstelle kann zumindest zwei Bolzen aufweisen, welche in eine am Gehäuse vorgesehene Halterung eingesetzt werden kann. Die Halterung kann derart ausgebildet sein, so dass die Akkupack-Schnittstelle mit ihrem Gehäuse durch die zwei in der Halterung eingesetzten Bolzen rotieren bzw. verschwenken kann.

Das Elektrogerät kann darüber hinaus einen Ein- und/Ausschalter umfassen, mittels welchem die Antriebseinheit aktiviert oder deaktiviert werden kann.

Im Folgenden sollen Ausführungsbeispiele die Erfindung und ihre Vorteile anhand der beigefügten Figuren näher erläutern. Die Größenverhältnisse der einzelnen Elemente zueinander in den Figuren entsprechen nicht immer den realen Größenverhältnissen, da einige Formen vereinfacht und andere Formen zur besseren Veranschaulichung vergrößert im Verhältnis zu anderen Elementen dargestellt sind.

Fig. 1A zeigt in einer schematischen Seitenansicht ein Elektrogerät in Form eines Hartbodenreinigers, bei welchem sich die Akkupack-Schnittstelle mit daran gekoppelten Akkupack in der ersten Position befindet.

Fig. 1B zeigt in einer schematischen Seitenansicht das in Figur 1A gezeigte Elektrogerät in Form eines Hartbodenreinigers, bei welchem sich die Akkupack-Schnittstelle mit daran gekoppelten Akkupack in der zweiten Position befindet.

Fig. 2A und Fig. 2B zeigen in einer schematischen Perspektivansicht die Akkupack-Schnittstelle in Kombination mit der Fixiereinheit, wobei die Akkupack-Schnittstelle durch die Fixiereinheit in Fig. 2A festgesetzt und in Fig. 2B freigeben ist.

Für gleiche oder gleichwirkende Elemente der Erfindung werden identische Bezugszeichen verwendet. Ferner werden der Übersicht halber nur Bezugszeichen in den einzelnen Figuren dargestellt, die für die Beschreibung der jeweiligen Figur erforderlich sind. Die dargestellten Ausführungsformen stellen lediglich Beispiele dar, wie die erfindungsgemäße Vorrichtung ausgestaltet sein kann und stellt keine abschließende Begrenzung dar.

Die Figuren 1A und 1B zeigen ein Elektrogerät 10 in Form eines Reinigungsgeräts, insbesondere eines Hartbodenreinigers 12.

Der Hartbodenreiniger 12 weist einen Stiel 14 auf. An einem Ende des Stiels 14 ist eine Bearbeitungseinheit 16 in Form von einer Walze 18 zur Reinigung des Bodens vorgesehen, die von einer hier nicht dargestellten Antriebseinheit um eine Drehachse rotierend angetrieben werden kann. Am anderen Ende des Stiels 14 ist ein Haltegriff 20 vorgesehen. Am Haltegriff 20 ist ein Ein-und/oder Ausschalter (nicht dargestellt) vorgesehen. Mittels des Ein- und/oder Ausschalters wird die Antriebseinheit wahlweise aktiviert oder deaktiviert. Die Antriebseinheit ist durch einen Elektromotor gebildet. Dem Stiel 14 ist darüber hinaus vorderseitig ein entfernbarer Wassertank 22 zugeordnet. Um die Wasserzufuhr zu steuern, ist im Bereich des Haltegriffs 20 ein Schaltelement 24 vorgesehen. Durch Betätigung des Schaltelements 24 wird im Bereich der Walze 18 eine definierte Menge an Wasser ausgegeben. Die Menge an auszugebenden Wasser kann ebenfalls über eine entsprechende Bedieneinheit (nicht dargestellt) im Bereich des Haltegriffs 20 eingestellt werden.

Das durch die Bodenreinigung verschmutze Wasser wird größtenteils durch eine hier nicht dargestellte Saugeinrichtung im Bereich der Walze 18 abgesaugt und einem nicht dargestellten entfernbaren Schmutzwassertank zugeführt.

Der Hartbodenreiniger 12 weist darüber hinaus eine Akkupack-Schnittstelle 26 auf, an welcher ein Akkupack 28 zur Versorgung der Antriebseinheit mit elektrischer Energie mechanisch und/oder elektrisch koppelbar ist. Die Akkupack-Schnittstelle 26 weist hier nicht dargestellte Kontaktelemente und/oder Halteelemente auf. Die Koppelung des Akkupacks 28 an der Akku-Schnittstelle 26 ist jederzeit lösbar.

Der Akkupack 28 weist eine nicht dargestellte Schnittstelle auf, die korrespondierend zu der Akkupack-Schnittstelle 26 des Elektrogeräts 10 ausgebildet ist. Demnach ist die Schnittstelle des Akkupacks 28 durch ein oder mehrere elektrische Steck- und/oder Klemm- und/oder Rastkontakte oder dergleichen gebildet, wobei die ein oder mehreren Steck- und/oder Klemm- und/oder Rastkontakte durch Tulpenkontakte oder Schwertkontakte gebildet sind.

Die dem Elektrogerät 10 zugeordnete Akkupack-Schnittstelle 26 ist um eine Drehachse verschwenkbar ausgebildet. Dies wird dadurch deutlich, dass sich die Akku-Schnittstelle 26 gemäß Figur 1A in einer ersten Position und gemäß Figur 1B in einer zweiten Position befindet.

Bei der ersten Position gemäß Figur 1A handelt es sich insbesondere um eine eingeklappte Position der Akkupack-Schnittstelle 26, d.h. die Akkupack-Schnittstelle befindet sich in dieser ersten Position nah am Stiel 14 des Elektrogeräts 10. Bei der zweiten Position der Akkupack-Schnittstelle 26 handelt es sich hingegen um eine ausgeklappte bzw. verschwenkte Position, was so viel bedeutet, dass die Akkupack-Schnittstelle 26 gegenüber der ersten Position verschwenkt ist und somit vom Stiel 14 weggeklappt ist. Durch die vom Stiel 14 in die zweite Position weg verschwenkte Akkupack-Schnittstelle 26 kann der Akkupack 28 leichter an der Akkupack-Schnittstelle 26 gekoppelt und/oder entkoppelt werden. Darüber hinaus wird aus den Figuren 1A und 1B deutlich, dass der Stiel 14 schlanker gehalten werden kann, da der Akkupack 28 mehr in den Stiel 14 integriert werden kann.

Die Akkupack-Schnittstelle 26 ist in der ersten Position mittels einer Fixiereinheit 30 festsetzbar und/oder feststellbar (vgl. Figur 1A), wobei das Festsetzen und/oder Feststellen der Akkupack-Schnittstelle 26 in der ersten Position zumindest temporär ist und jederzeit gelöst werden kann.

Zum Lösen der festgesetzten Akkupack-Schnittstelle 26 ist ein Entriegelungsmechanismus 46 (vgl. Figuren 2A und 2B) vorgesehen, so dass nach erfolgter Entriegelung die Akkupack-Schnittstelle 26 von der ersten Position in eine zweite Position verschwenken kann.

Der Akkupack 28 ist als Wechselakkupack ausgebildet, d.h. der Akkupack 28 ist wechselbar oder gegen einen anderen Akkupack austauschbar. Insbesondere ist der Akkupack 28 als Wechselakkupack bzw. als Systemakkupack ausgebildet, was so viel bedeutet, dass der Akkupack neben dem hier vorliegenden Elektrogerät universell zur elektrischen Energieversorgung für verschiedene Elektrogeräte, beispielsweise eines Elektrowerkzeuges, elektrischen Gartengeräts, Haushaltsgeräts, Fahrzeuge oder dergleichen verwendet werden kann.

In den Figuren 2A und 2B sind die Akkupack-Schnittstelle 26, die Fixiereinheit 30 sowie der Entriegelungsmechanismus 46 im Detail dargestellt.

Die Akkupack-Schnittstelle 26 ist in den Figuren 2A und 2B mit der zum Stiel 14 zugewandten Seite dargestellt, wobei deutlich wird, dass die Akkupack-Schnittstelle 26 ein Gehäuse 36 mit einer Aufnahme 38 umfasst.

Um die Verschwenkbarkeit der Akkupack-Schnittstelle 26 zu ermöglichen, weist das Gehäuse 36 der Akkupack-Schnittstelle 26 zwei gegenüberliegende und beabstandet zueinander angeordnete Bolzen 44 auf (in den Figuren 2A und 2B ist nur ein Bolzen dargestellt). Die Bolzen 44 können in einer am Stiel 14 vorgesehenen Halterung (nicht dargestellt) eingesetzt werden. Die Bolzen 44 können dabei jeweils derart in die Halterung eingesetzt werden, so dass ein Verschwenken der Akkupack-Schnittstelle 26 zwischen der ersten Position und zweiten Position möglich ist.

Die Fixiereinheit 30 umfasst eine Fixierelement 32. Sofern sich die Akkupack-Schnittstelle 26 in der ersten Position befindet, greift das Fixierelement 32 zumindest abschnittsweise in die Aufnahme 38 ein (vgl. Figur 2A). Die Aufnahme 38 ist folglich korrespondierend zum Querschnitt des Fixierelements 32 ausgebildet. Die Aufhebung der Fixierung der Akkupack-Schnittstelle 26 in der ersten Position kann durch einen Entriegelungsmechanismus 46 gelöst werden.

Der Entriegelungsmechanismus 46 umfasst eine Schalt- und/oder Betätigungseinheit 34 auf. Bei der Schalt- und/oder Betätigungseinheit 34 handelt es sich um eine Taste, einen Schalter, einen Druckknopf oder dergleichen, die/der manuell betätigbar bzw. drückbar ist. Rückseitig weist die Schalt- und/oder Betätigungseinheit 34 einen Zapfen 42 auf, der sich in Richtung der Fixiereinheit 30 erstreckt.

Besonders deutlich wird auch, dass der Entriegelungsmechanismus zudem Bestandteil der Fixiereinheit 30 ist, wobei die Fixiereinheit 30 auf der zur Schalt-und/oder Betätigungseinheit 34 zugewandten Seite zumindest durch eine Schräge 40 gebildet ist bzw. ein Schrägelement aufweist. Entlang dieser Schräge 40 kann die Schalt- und/oder Betätigungseinheit 34 mit ihrem Zapfen 42, gleiten, wenn die Schalt- und/oder Betätigungseinheit 34 manuell betätigt wird, um dadurch die Fixierung der Akkupack-Schnittstelle 26 in der ersten Position aufzuheben. Durch das Gleiten des Zapfens 42 entlang der Schräge 40 wird die Fixiereinheit 30 mit dem Fixierelement 32 derart angehoben, so dass das Fixierelement 32 aus der Ausnahme 38 herausbewegt und die Akkupack-Schnittstelle 26 somit freigegeben wird.

Um das Entlanggleiten des Zapfens 42 entlang der Schräge 40 bzw. des Schrägelements 34 zu erleichtern, ist das freie Ende des Zapfens 42 korrespondierend zur Schräge 40 ebenfalls abgeschrägt.

Bei gelöster bzw. unbetätigter Schalt- und/oder Bedieneinheit gleitet der Zapfen 42 sofort wieder entlang der Schräge 40 der Fixiereinheit 32 zurück in die Ausgangsposition.

Die Erfindung wurde unter Bezugnahme auf eine bevorzugte Ausführungsform beschrieben. Es ist jedoch für einen Fachmann vorstellbar, dass Abwandlungen oder Änderungen der Erfindung gemacht werden können, ohne dabei den Schutzbereich der nachstehenden Ansprüche zu verlassen.

### Bezugszeichenliste

- 10: Elektrogerät
- 12: Hartbodenreiniger
- 14: Stiel
- 16: Bearbeitungseinheit
- 18: Walze
- 20: Haltegriff
- 22: Wassertank
- 24: Schaltelement
- 26: Akkupack-Schnittstelle
- 28: Akkupack
- 30: Fixiereinheit
- 32: Fixierelement
- 34: Schalt- und/oder Betätigungseinheit
- 36: Gehäuse
- 38: Aufnahme
- 40: Schräge
- 42: Zapfen
- 44: Bolzen
- 46: Entriegelungsmechanismus

## Patentansprüche

1. Elektrogerät (10) in Form eines Werkzeugs, Garten- oder Reinigungsgeräts, aufweisend
- eine Werkzeug- und/oder Bearbeitungseinheit (16),
- eine Antriebseinheit, welche die Werkzeug- und/oder Bearbeitungseinheit (16) antreibt,
- eine Akkupack-Schnittstelle (26), an welche zumindest ein Akkupack (28) zur Versorgung der Antriebseinheit mit elektrischer Energie mechanisch und/oder elektrisch koppelbar ist,
- wobei vorgesehen ist, dass die Akkupack-Schnittstelle (26) um eine Drehachse verschwenkbar ausgebildet ist und
- die Akkupack-Schnittstelle (26) über eine Fixiereinheit (30) in einer ersten Position insbesondere temporär festsetzbar ist.

2. Elektrogerät nach Anspruch 1, bei welcher die Fixiereinheit (30) wenigstens ein Fixierelement (32) umfasst, welches die Akkupack-Schnittstelle (26) in der ersten Position festsetzt.

3. Elektrogerät nach Anspruch 1 oder 2, welches wenigstens einen Entriegelungsmechanismus (46) umfasst, über welche das Fixierelement (32) gelöst werden kann, so dass die Akkupack-Schnittstelle (26) von der ersten Position in eine zweite Position verschwenken kann.

4. Elektrogerät nach einem der vorherigen Ansprüche, wobei die erste Position der Akkupack-Schnittstelle (26) einer eingeklappten Position und die zweite Position der Akkupack-Schnittstelle (26) einer ausgeklappten Position entspricht.

5. Elektrogerät nach einem der vorherigen Ansprüche, wobei der Entriegelungsmechanismus (46) eine Schalt- und/oder Betätigungseinheit (34) aufweist.

6. Elektrogerät nach Anspruch 5, wobei die Schalt- und/oder Betätigungseinheit (34) durch einen Schalter, eine Taste, einen Druckknopf oder dergleichen gebildet ist.

7. Elektrogerät nach Anspruch 6, wobei die Schalt- und/oder Betätigungseinheit (34) manuell betätigbar ist.

8. Elektrogerät nach Anspruch 5, wobei die Schalt- und/oder Betätigungseinheit (34) drahtlos ansteuerbar ist.

9. Elektrogerät nach einem der vorherigen Ansprüche, wobei die Akkupack-Schnittstelle (26) ein Gehäuse (36) mit einer Aufnahme (38) umfasst, in welche das Fixierelement (32) zumindest abschnittsweise eingreift.

10. Elektrogerät nach einem der vorherigen Ansprüche, wobei der Akkupack (28) durch einen Wechselakkupack gebildet ist.
